# EUROPÄISCHE PATENTSCHRIFT

(11) **EP 0 333 657 B1**
(45) Veröffentlichungstag und Bekanntmachung des Hinweises auf die Patenterteilung: **19.09.1990**
(21) Anmeldenummer: 89810181.1
(22) Anmeldetag: 09.03.1989
(51) Int. Cl.: E03D 1/34, E03D 1/012

(54) **Vorrichtung zum Verbinden eines Ablaufrohres mit einem Spülkasten**
Device for connecting an outlet pipe to a cistern
Dispositif pour raccorder un tuyau d'évacuation à un réservoir de chasse d'eau

(30) Priorität: 17.03.1988 CH 1005/88
(43) Veröffentlichungstag der Anmeldung: 20.09.1989
(73) Patentinhaber: Geberit AG, CH-8645 Jona (CH)
(72) Erfinder: Hubatka, Alex, CH-8735 St. Gallenkappel (CH); Dolder, René, CH-8645 Jona (CH); von Ballmoos, Mario, CH-8645 Jona (CH)
(74) Vertreter: Groner, Manfred

(56) Entgegenhaltungen:
- EP-A- 0 103 045
- EP-A- 0 115 801
- DE-U- 8 613 877
- US-A- 2 744 258

## Beschreibung

Eine Vorrichtung dieser Art ist durch die CH-A-505 262 bekannt. Bei dieser ist das Ablaufrohr von unten in einen Stutzen eingeschoben, der am Kastenboden angeschraubt ist. Auf den Stutzen ist eine seitlich abdeckende Ueberwurfmutter aufgeschraubt und zwischen diesen und dem Stutzen ist eine am Ablaufrohr anliegende Quetschdichtung angeordnet.

Weitere Teile dieser Vorrichtung sind ein Dichtungsring zwischen Spülkastenboden und Stutzen sowie in der Praxis ein an der Quetschdichung anliegender Schleifring. Nachteilig ist bei dieser Vorrichtung, dass sie aus vergleichsweise vielen Einzelteilen besteht und die Montage sowie die Herstellung aufwendig sind. Eine automatische Montage dieser Vorrichtung ist praktisch ausgeschlossen. Da die Ueberwurfmutter auf ihre Aussenseite rotationssymmetisch augebildet sein muss, sind der ästhetischen Gestaltung der Verbindung enge Grenzen gesetzt.

Der Erfindung liegt somit die Aufgabe zugrunde, eine Vorrichtung der eingangs genannten Art zu schaffen, die weniger Einzelteile aufweist und eine automatische Montage ermöglicht und die zudem die Formgebung der von aussen sichtbaren Bereiche weniger einschränkt.

Die Aufgabe wird durch die Erfindung gemäss Anspruch 1 gelöst. Zum Verbinden des Ablaufrohres muss lediglich ein Dichtungskörper in den Stutzen eingesetzt und das Ablaufrohr eingeschoben werden. Aufzuschraubende Teile sind nicht erforderlich. Da die Rosette fest am Spülkastenboden angebracht ist, ist ihre Formgebung weitgehend frei. Dichtungsprobleme zwischen dem Spülkastenboden und dem Stutzen können nicht mehr auftreten. Der in den Stutzen eingelegte Dichtungskörper kann eine Ringdichtung mit kreisförmigem Schnurquerschnitt oder ein solcher mit zwei am Ablaufrohr anliegenden Ringlippen sein.

Eine besonders dichte Verbindung zwischen Stutzen und Ablaufrohr ergibt sich durch die Weiterbildung nach Anspruch 2. Durch die Weiterbildung nach Anspruch 3 wird eine ausserordentlich kompakte und stabile Einheit von Stutzen und Rosette geschaffen, die in einfacher Weise im Spritzgussverfahren hergestellt werden kann.

Ein Ausführungsbeispiel der Erfindung wird nachfolgend anhand der Zeichnung näher erläutert. Es zeigen:
Fig.1 einen Längsschnitt durch die erfindungsgemässe Vorrichtung entlang der Linie I-1 in Figur 2 und
Fig.2 eine Ansicht der erfindungsgemässen Vorrichtung, beim montierten Spülkasten von oben gesehen.

Am Boden 2 eines weitgehend aus Kunststoff hergestellten Spülkastens ist eine Rosette 4 angeformt, die beispielsweise einen viereckigen Querschnitt aufweist. Am unteren Ende der Rosette 4 ist ein im Querschnitt kreisförmiger Stutzen 6 angeformt, der sich konzentrisch zur Rosette 4 von .der Ansatzstelle nach oben bis etwas über den Boden 2 hinaus erstreckt. Das obere Ende 14 des Stutzens 6 bildet einen Venilsitz, der mit dem gummielastischen Ventilteller 17 eines Ablaufventils mit einem Schwimmergefäss 1 und einem Gehäuse 20 in bekannter Weise zusammenwirkt.

Ein Ablaufrohr 19, das den Spülkasten mit der unter diesem angeordneten Klosettschüssel verbindet, ist bis zu einem Anschlag 13 in den Stutzen 6 geschoben. Die Innenfläche des Stutzens 6 weist einen oberen, zylindrischen Bereich 12 auf, welcher der Aussenfläche des Ablaufrohres 19 entspricht. Der Bereich 12 geht wie in Fig.1 ersichtlich in einen Bereich 11 mit grösseren Durchmesser über. Zu der Innenwandung des Bereichs 11 ist eine Ringnut 8 eingearbeitet, in die eine gummielastische Ringdichtung 5 eingelegt ist. Diese kann den gezeigten kreisförmigen Schnurquerschnitt aufweisen oder weist zwei V-förmige Ringlippen auf, die am Ablaufrohr 19 anliegen. Solche Lippendichtungen sind allgemein bekannt. Diese haben hier die Wirkung, dass das Ablaufrohr 19 wohl mit wenig Kraftaufwand in den Stutzen 6 eingeschoben, dann aber von Hand nicht mehr herausgezogen werden kann, was bei einer Klosettanlage durchaus erwünscht sein kann.

Am Gehäuse 20 des Ablaufventils ist ein radial abstehender Kragen 21 angeformt, an dessen Unterseite beispielsweise vier im Abstand zueinander angeordnete Rastnocken 16 angeformt sind, die mit korrespondierenden Rastnocken 15 zusammenwirken, die an der Ansatzstelle der Rosette 4 an dieser angeformt sind. Der Kragen 21 fixiert gleichzeitig einen gegen Schwitzwasser isolierenden Einsatz 3 im Bereich der Ablauföffnung.

Aus den obigen Angaben ergibt sich somit eine Vorrichtung zum Verbinden eines Ablaufrohres mit einem Spülkasten, die weitgehend bei der Herstellung des Kastenkörpers im Spritzgussverfahren hergestellt werden kann und die nicht nur den montagetechnischen Anforderungen in hervorragender Weise Rechnung trägt, sondern aufgrund ihrer einfachen und robusten Ausführbarkeit kostenmässig günstig und im Betrieb äusserst zuverlässig ist.

## Patentansprüche

1. Vorrichtung zum Verbinden eines Ablaufrohres (19) mit einem Spülkasten, mit einem am Spülkastenboden (2) angebrachten Stutzen (6), in den das Ablaufrohr (19) eingeschoben ist, gekennzeichnet durch eine an der Unterseite des Spülkastenbodens (2) angeformte Rosette (4), an welcher der in ihrem Innenraum (7) angeordnete Stutzen (6) angeformt ist, wobei der Ventilsitz für das in den Spülkasten einzusetzende Ablaufventil (1,17) durch ein frei endendes, oberes Ende (14) des Stutzens (6) gebildet ist und der Stutzen (6) einen in seinen Innenraum ragenden gummielastischen Dichtungskörper (5) aufweist.

2. Vorrichtung nach Anspruch 1, dadurch gekennzeichnet, dass der Stutzen (6) in einem unteren Bereich, der breiter ist als das Ablaufrohr, seiner Innenwandung eine Ringnut (8) für den Dichtungskörper (5) und in einem oberen, engeren Bereich eine das Ablaufrohr (19) stützende Fläche (12,13) aufweist.

3. Vorrichtung nach Anspruch 1 oder 2, dadurch gekennzeichnet, dass der Stutzen (6) bezüglich des Spülkastenbodens (2) an seinem unteren Ende am unteren Ende der Rosette (4) angeformt ist.

4. Vorrichtung nach einem der Ansprüche 1-3, dadurch gekennzeichnet, dass an der Ansatzstelle der Rosette (4) am Spülkastenboden (2) Rastmittel (15) angeformt sind, an denen das Gehäuse (20) des Ablaufventils befestigbar ist.

## Claims

1. Device, for connecting an outflow pipe (19) with a flushing cistern, with a nipple (6), which is mounted at the flushing cistern base (2) and into which the outflow pipe (19) is pushed, characterised by a rosette (4), which is moulded on at the underside of the flushing cistern base (2) and at which the nipple (6) arranged in its interior space (7) is moulded on, wherein the valve seat for the outflow-valve (1, 17) to be inserted into the flushing cistern is formed by a freely ending upper end (14) of the nipple (6) and that the nipple (6) displays a rubber-elastic sealing body (5) projecting into its interior space.

2. Device according to claim 1 or 2, characterised thereby, that the nipple (6) in a lower region, which is wider than the outflow pipe (19), of its inward wall surface displays an annular groove (8) for the sealing body (5) and in an upper narrower region displays a surface (12, 13) supporting the outflow pipe (19).

3. Device according to claim 1 or 2, characterised thereby, that the nipple (6) at its lower end with respect to the flushing cistern base (2) is moulded on at the lower end of the rosette (4).

4. Device according to one of the claims 1 to 3, characterised thereby, that detent means (15), at which the housing (20) of the outflow valve is faste- nable, are moulded on at the attachment place of the rosette (4) at the flushing cistern base (2).

## Revendications

1. Dispositif pour relier un tuyau d'évacuation (19) à un réservoir de chasse d'eau, comportant une tubulure (6) qui est montée sur le fond du réservoir de chasse (2) et dans laquelle est inséré le tuyau d'évacuation (19), caractérisé par une rosette (15), qui est formée par moulage sur la face inférieure du fond (2) du réservoir de chasse et sur laquelle est formée par moulage la tubulure (6) disposée dans l'espace intérieur (7) de la rosette, le siège de la vanne d'évacuation (1, 17), qui doit être utilisé dans le réservoir de chasse, étant formé par une extrémité supérieure libre (14) de la tubulure (6), et cette tubulure (6) possédant un élément d'étanchéité (5) qui possède l'élasticité du caoutchouc et pénètre dans l'espace intérieur de la tubulure.

2. Dispositif selon la revendication 1, caractérisé en ce que la tubulure (6) possède, dans une partie inférieure, qui est plus large que le tuyau d'évacuation, de sa paroi intérieure, une gorge annulaire (8) destinée à loger l'élément d'étanchéité (5), et, dans une partie supérieure plus étroite, une surface (12, 13) qui prend appui sur le tuyau d'évacuation (19).

3. Dispositif suivant la revendication 1 ou 2, caractérisé par le fait que la tubulure (6) est formée par moulage sur l'extrémité inférieure de la rosette (4), au niveau de l'extrémité inférieure du fond (2) du réservoir de chasse.

4. Dispositif selon l'une des revendications 1-3, caractérisé en ce qu'au niveau de la zone où la rosette (4) fait saillie, sur le fond (2) du réservoir de chasse sont formés par moulage des moyens d'encliquetage (15), sur lesquels peut être fixé le carter (20) de la vanne d'évacuation.
